# DEMANDE DE BREVET EUROPEEN

(11) **EP 0 489 612 A1**
(43) Date de publication de la demande: **10.06.1992**
(21) Numéro de dépôt: 91403103.4
(22) Date de dépôt: 19.11.1991
(51) Int. Cl.: H01Q 13/18, H01Q 1/28

(54) **Antenne du type guide d'ondes à fentes montée sur une paroi**

(30) Priorité: 27.11.1990 FR 9014782
(71) Demandeur: THOMSON-TRT DEFENSE, 78280 Guyancourt (FR)
(72) Inventeur: Doussot, Michel, F-92045 Paris la Défense (FR)
(74) Mandataire: Courtellemont, Alain

(57) **Abrégé**

Le dispositif concerne les antennes hyperfréquences constituées par un guide d'ondes à fentes monté à une paroi.

La paroi (1) est conçue de manière à comporter une rainure (2) qui constitue trois des côtés du guide d'ondes, le quatrième côté étant fait par une feuille métallique conductrice (5) percée de fentes (4) et fixée au dessus de la rainure.

Application, en particulier, à la réalisation d'une telle antenne sur la paroi d'un avion.

## Description

La présente invention concerne les antennes hyperfréquences du type guide d'ondes à fentes, c'est-à-dire les antennes faites d'un guide d'ondes dans la cloison duquel ont été réalisées une ou plusieurs fentes rayonnantes. L'invention concerne plus spécialement ces antennes lorsqu'elles sont montées contre une paroi telle que la paroi d'un bâtiment ou d'un véhicule.

Les antennes connues de ce type sont fabriquées à partir de guide d'ondes de section rectangulaire ou circulaire et la ou les fentes sont généralement obtenues par fraisage. A l'antenne ainsi réalisée sont associés un dispositif de fixation pour la maintenir sur la paroi contre laquelle elle doit être montée, et, le plus souvent, un radôme formé par une mince couche de diélectrique qui recouvre au moins la ou les fentes.

Ces antennes connues nécessitent, pour leur mise en place sur la paroi, une adaptation préalable de la paroi, par exemple pour permettre une fixation par vis du guide à fentes ; elles nécessitent ensuite un montage du radôme sur le guide et du guide sur la paroi. De plus, dans les cas où l'antenne ne doit pas constituer une excroissance sur la paroi, par exemple pour des raisons d'aérodynamique, la réalisation du guide avec son dispositif de fixation devient onéreuse car ce ne peut plus être un ensemble standard mais un ensemble spécifiquement adapté à la paroi et réciproquement, la paroi doit être spécialement conçue en fonction du guide d'ondes.

Le but de la présente invention est de simplifier la réalisation de ces antennes à fentes. Ceci est obtenu en pratiquant une rainure dans la paroi et en recouvrant cette rainure avec une plaque conductrice percée de fentes de telle sorte que l'ensemble ainsi réalisé constitue le guide d'ondes à fentes désiré.

Selon l'invention il est proposé une antenne montée sur une paroi et constituée par un guide d'ondes à fentes, caractérisée en ce qu'elle comporte une rainure formée dans la paroi et une plaque conductrice dans laquelle sont pratiquées les fentes et en ce que la plaque recouvre la rainure de façon à délimiter un espace entre la plaque et la rainure, cet espace entre la plaque et la rainure constituant l'espace intérieur du guide d'ondes à fentes.

La présente invention sera mieux comprise et d'autres caractéristiques apparaîtront à l'aide de la description ci-après et des figures s'y rapportant qui représentent :
- la figure 1, une vue en coupe d'une antenne selon l'art connu,
- la figure 2, une vue en coupe d'une antenne selon l'invention.

Sur les figures les éléments correspondants sont désignés par les mêmes repères.

La figure 1 représente, vue en coupe transversale, c'est-à-dire dans un plan de coupe perpendiculaire à la plus grande dimension de son guide d'ondes, une antenne du type guide d'ondes à fentes selon l'art connu. Cette antenne est montée sur une paroi 1 spécialement conçue pour la recevoir ; dans le cas de l'exemple décrit la paroi est une partie du fuselage d'un avion. Cette paroi 1, qui, sans l'antenne, aurait été une paroi galbée sans variation rapide de courbure, présente ici une surface plane au milieu d'une surface galbée et cette surface plane est percée d'un trou oblong dans lequel s'enfonce partiellement un profilé métallique 7 qui constitue un guide d'ondes rectangulaire muni de deux sortes d'ailes, 7a, 7b, sur ses petits côtés. Le guide d'ondes a ses deux grands côtés parallèles à la surface plane de la paroi 1 et situés de part et d'autre de cette surface plane et celui des deux grands côtés qui est à l'extérieur du fuselage est percé de fentes, 4. Une plaque de diélectrique 6 est collée, à l'extérieur du guide d'ondes, sur le grand côté percé de fentes, pour jouer le rôle de radôme. Les ailes 7a, 7b sont percées de trous à travers lesquels passent des vis, telles que 8a et 8b, qui assurent la fixation du profilé 7 par vissage dans la paroi 1 au niveau de la surface plane de cette paroi.

La figure 2 représente, vue en coupe transversale, c'est-à-dire dans un plan de coupe perpendiculaire à la plus grande dimension de son guide d'ondes, une antenne du type guide d'ondes à fentes selon l'invention. Cette antenne est montée sur le même type d'avion et au même endroit du fuselage que l'antenne selon la figure 1 ; mais ici la paroi au niveau de l'antenne est étudiée et conçue de manière différente. En effet, au niveau de l'antenne, la paroi 1 ne présente plus un trou oblong mais une rainure longitudinale, 2, à flancs verticaux et à fond plat, dont les hauts des flancs présentent respectivement deux rebords 2a, 2b sur lesquels vient prendre appui un panneau 3 constitué par un circuit imprimé ; ce circuit imprimé comporte un support en matériau diélectrique, 6, sur lequel est déposé une couche métallique conductrice, 5, sauf en certains endroits, afin de déterminer ainsi des fentes, 4, dans la couche métallique. Le circuit imprimé 3 est collé, grâce à une colle conductrice, sur les rebords 2a, 2b, avec sa face en diélectrique tournée vers l'extérieur de la rainure 2 et donc vers l'extérieur de l'avion.

Ainsi réalisée l'antenne selon la figure 2 est bien, comme l'antenne selon la figure 1, une antenne du type guide d'ondes à fentes, dont l'espace intérieur du guide d'ondes est délimité par le volume compris entre la rainure et le panneau 3 qui recouvre la rainure, c'est-à-dire le circuit imprimé. Comme dans le cas de la figure 1 l'antenne est protégée par un radôme constitué ici par le support en matériau diélectrique, 6, du circuit imprimé.

L'invention n'est pas limitée à l'exemple décrit, c'est ainsi que le panneau 3, au lieu d'être constitué par un circuit imprimé, peut, par exemple, comporter une plaque métallique, conductrice, percée de fentes et une autre plaque en matériau diélectrique, ces deux plaques étant réunies par collage et ayant été étudiées pour présenter une rigidité suffisante. Il est même possible, dans le cas où un radôme n'est pas indispensable, de ne fermer la rainure que par une simple plaque métallique conductrice munie de fentes.

Dans l'exemple décrit le guide d'ondes est un guide rectangulaire mais l'invention s'applique aussi à la réalisation d'antennes où le guide d'ondes à fentes serait de section différente et en particulier aux guides d'ondes à section circulaire et aux guides dont la section varie longitudinalement.

Par ailleurs, il n'a pas été précisé combien l'antenne décrite comportait de fentes car le nombre de fentes n'a aucune importance pour la réalisation d'une antenne selon l'invention et, comme dans l'art connu, des antennes peuvent être réalisées avec une ou plusieurs fentes.

## Revendications

1. Antenne montée sur une paroi et constituée par un guide d'ondes à fentes, caractérisée en ce quelle comporte une rainure (2) formée dans la paroi (1) et une plaque conductrice (5) dans laquelle sont pratiquées les fentes (4) et en ce que la plaque recouvre la rainure de façon à délimiter un espace entre la plaque et la rainure, cet espace entre la plaque et la rainure constituant l'espace intérieur du guide d'ondes à fentes.

2. Antenne selon la revendication 1, caractérisée en ce qu'elle comporte une plaque isolante (6) accolée à la plaque conductrice (5).

3. Antenne selon la revendication 2, caractérisée en ce que la plaque isolante (6) est disposée de l'autre côté de la plaque conductrice (5) par rapport à la rainure (2) et constitue ainsi un radôme pour l'antenne.

4. Antenne selon la revendication 2, caractérisée en ce que la plaque conductrice (5) et la plaque isolante (6) sont constituées respectivement par une face métallisée et un support d'un circuit imprimé (3).
